# EUROPÄISCHE PATENTANMELDUNG

(11) **EP 2 447 482 A1**
(43) Veröffentlichungstag der Anmeldung: **02.05.2012**
(21) Anmeldenummer: 10189412.9
(22) Anmeldetag: 29.10.2010
(51) Int. Cl.: F01K 13/02

(54) **Verfahren zum Abfahren eines Turbosatzes**

(71) Anmelder: Siemens Aktiengesellschaft, 80333 München (DE)
(72) Erfinder: Graßmann, Arne, 45259, Essen (DE); Musch, Christian, 45259, Essen (DE); Stüer, Heinrich, 45721, Haltern (DE)

(57) **Zusammenfassung**

Ein Verfahren zum Abfahren eines Turbosatzes für eine Dampfturbinenanlage weist die Schritte auf: Bereitstellen des Turbosatzes, der eine Dampfturbine und einen Generator umfasst, wobei der Generator eine Erregermaschine und eine Erregerwicklung aufweist; Antreiben der Dampfturbine mit Frischdampf und Abführen der Generatorleistung an einen Leistungsempfänger; Abkoppeln des Generators vom Leistungsempfänger; Verringern der Frischdampfzufuhr zur Turbine; Schalten des Generators in einen Teilkurzschlussbetrieb, wobei mittels der Erregermaschine die Erregerwicklung derart mit einem elektrischen Erregerstrom versorgt wird, dass der Generator als eine Last an der Dampfturbine wirkt, wobei der Erregerstrom derart dimensioniert ist, dass die vom Erregerstrom verursachte Verlustwärme des Generators diesen unversehrt lässt.

## Beschreibung

Beim Betrieb eines Turbosatzes mit einer Dampfturbine und einem Generator für eine Dampfturbinenanlage kann es zu Störfällen kommen, die ein Abfahren des Turbosatzes notwendig machen. Das Abfahren des Turbosatzes erfolgt in der Regel durch ein Trennen des Generators von einem angekoppelten Stromnetz sowie einem Verringern einer Frischdampfzufuhr der Dampfturbine. Der vom Stromnetz abgekoppelte Generator läuft dann im Leerlauf mit der Dampfturbine. Nach dem Trennen des Generators vom Stromnetz sowie dem Verringern der Frischdampfzufuhr wird eine im Turbosatz gespeicherte kinetische Energie im Wesentlichen via einem Reibungsverlust an einem zur Dampfturbinenanlage gehörigen Lager sowie via einem Ventilationsverlust in der Dampfturbine abgebaut. Da die Reibungs- und die Ventilationsverluste typischerweise klein gegenüber der im Turbosatz gespeicherten kinetischen Energie sind, weist der Turbosatz lange Auslaufzeiten von bis zu einer Stunde auf.

Zudem durchfährt der Turbosatz sogenannte Schaufelresonanzen, wobei es zu starken Schwingungen an einer zur Turbine gehörigen Beschaufelung kommen kann. Dies kann zu einem Lebensdauerverbrauch der Beschaufelung führen, wobei ein langsameres Durchfahren des Turbosatzes durch die Schaufelresonanzen einem größeren Lebensdauerverbrauch gleich stehen kann. Daher ist ein zügiges Abfahren des Turbosatzes wünschenswert.

Eine bekannte Maßnahme den Abfahrvorgang zu beschleunigen ist ein Vakuum eines zur Dampfturbinenanlage gehörigen Kondensators zu brechen, wodurch die Ventilationsverluste erhöht werden. Bei dieser, bei Notfallabschaltungen eingesetzten Maßnahme entstehen jedoch zusätzliche Belastungen an der Beschaufelung, wodurch ein noch höherer Lebensdauerverlust auftritt.

Der Erfindung liegt die Aufgabe zugrunde, ein Verfahren zum Abfahren eines Turbosatzes für eine Dampfturbinenanlage zu schaffen, bei dem die oben genannten Probleme weitestgehend vermieden sind und insbesondere die Auslaufzeit des Turbosatzes verkürzt ist.

Die Aufgabe ist erfindungsgemäß mit einem Verfahren zum Abfahren eines Turbosatzes für eine Dampfturbinenanlage gemäß Anspruch 1 gelöst. Vorteilhafte Weiterbildungen der Erfindung sind in den abhängigen Ansprüchen beschrieben.

Das erfindungsgemäße Verfahren zum Abfahren eines Turbosatzes für eine Dampfturbinenanlage weist die Schritte auf: Bereitstellen des Turbosatzes, der eine Dampfturbine und einen Generator umfasst, wobei der Generator eine Erregermaschine und eine Erregerwicklung aufweist; Antreiben der Dampfturbine mit Frischdampf und Abführen der Generatorleistung an einen Leistungsempfänger; Abkoppeln des Generators vom Leistungsempfänger; Verringern der Frischdampfzufuhr zur Turbine; Schalten des Generators in einen Teilkurzschlussbetrieb, wobei mittels der Erregermaschine die Erregerwicklung derart mit einem elektrischen Erregerstrom versorgt wird, dass der Generator als eine Last an der Dampfturbine wirkt, wobei der Erregerstrom derart dimensioniert ist, dass die vom Erregerstrom verursachte Verlustwärme des Generators diesen unversehrt lässt.

Zum Verkürzen der von herkömmlichen Turbosätzen bekannten langen Auslaufzeit von bis zu einer Stunde wird erfindungsgemäß ein Verfahren vorgeschlagen, bei dem der Generator als eine Energiesenke für eine kinetische Energie des Turbosatzes dient. Dazu wird der Generator in einen Teilkurzschlussbetrieb geschaltet und die Erregerwicklung mit dem elektrischen Erregerstrom derart versorgt, dass sich eine Bremsleistung des Generators ergibt. Dadurch wird dem Turbosatz zusätzlich zu den sonst auftretenden Energieverlusten, wie etwa durch einen Reibungsverlust an einem zur Dampfturbinenanlage gehörigen Lager oder einem Ventilationsverlust in der Turbine, kinetische Energie entzogen, wodurch der Turbosatz abgebremst wird und eine deutlich kürzere Auslaufzeit hat.

Zudem durchfährt die Turbine beim Abfahren sogenannte Schaufelresonanzen, die starke Schaufelschwingungen nach sich ziehen können. Diese Schaufelschwingungen führen zu einer erhöhten Belastung der Turbine und können somit zu einem erhöhten Lebensdauerverbrauch führen. Aufgrund der bei einer Verwendung des erfindungsgemäßen Verfahrens zum Abfahren des Turbosatzes verkürzten Auslaufzeit werden die Schaufelresonanzen schnell und folglich in einer kürzeren Zeitspanne durchfahren. Dadurch ist eine Belastung der Turbine aufgrund von starken Schaufelschwingungen verringert und ein damit einhergehender Lebensdauerverbrauch wird vorteilhaft minimiert.

Bei dem erfindungsgemäßen Verfahren weist bevorzugt der Generator einen Generatorkühler auf und das Verfahren umfasst die Schritte: Ermitteln der Generatorkühlerleistung des Generatorkühlers im Betrieb des Turbosatzes; Dimensionieren des Erregerstroms derart, dass die Verlustwärme die Generatorkühlerleistung nicht übersteigt. Ferner wird bevorzugt mittels der Erregermaschine die Erregerwicklung derart mit dem elektrischen Erregerstrom versorgt, dass die am Generator sich einstellende Verlustwärme stets der Generatorkühlerleistung entspricht. Dadurch wird dem Turbosatz kontinuierlich genau die Energiemenge entzogen, die als Verlustwärme durch den Generatorkühler maximal abgeleitet werden kann. Der Generator ist somit mittels dem bereits vorhandenen Generatorkühler vor einem thermischen Schaden geschützt, etwa durch ein Überhitzen seiner Erregerwicklung. Es wird also der Drehzahlgradient beim Abfahren des Turbosatzes mittels des Generators so groß wie möglich gestaltet, wodurch die Schaufelresonanzen schnellstmöglich durchfahren werden.

Bei dem erfindungsgemäßen Verfahren wird alternativ bevorzugt mittels der Erregermaschine die Erregerwicklung derart mit dem elektrischen Erregerstrom versorgt, dass eine mechanische Belastung des Turbosatzes beim Abfahren minimiert wird. Dabei ist bevorzugt der Grad der mechanischen Belastung des Turbosatzes hinsichtlich des Durchfahrens von Schaufelresonanzen definiert. Zum Minimieren der mechanischen Belastung des Turbosatzes wird der Generator in Abhängigkeit von an Bauteilen des Turbosatzes auftretenden mechanischen Belastungen betrieben, die insbesondere beim Durchfahren von Schaufelresonanzen resultieren. Um die mechanischen Belastungen gering zu halten, wird der Turbosatz mit einem an die Schaufelresonanzen angepassten Drehzahlgradienten abgefahren. Dazu wird mittels der Erregermaschine die Erregerwicklung derart mit dem elektrischen Erregerstrom versorgt, dass der Turbinenauslauf schonend verläuft, wodurch die mechanische Belastung minimiert wird.

Bei dem erfindungsgemäßen Verfahren wird die Generatorkühlerleistung bevorzugt in Abhängigkeit der dem Generator zugeführten mechanischen Leistung und der vom Generator abgegebenen elektrischen Klemmenleistung ermittelt. Dabei wird die Generatorkühlerleistung bevorzugt mit Hilfe des Generatorwirkungsgrads bestimmt.

Nachfolgend wird das erfindungsgemäße Verfahren um Abfahren eines Turbosatzes anhand der beigefügten schematischen Zeichnungen näher erläutert. Es zeigen:
Fig. 1 die Verläufe von diversen Leistungskurven aufgetragen über der Zeit, wenn eine am Generator sich einstellende Verlustwärme stets einer Generatorkühlerleistung entspricht, und
Fig. 2 die Verläufe von diversen Leistungskurven aufgetragen über der Zeit, wenn ein Erregerstrom des Generators derart dimensioniert ist, dass die mechanische Belastung des Turbosatzes minimiert ist.

In den Fig. 1 und 2 sind die Verläufe unterschiedlicher Leistungskurven zweier unterschiedlicher Ausführungsformen des erfindungsgemäßen Verfahrens dargestellt. Das Verfahren betrifft ein Abfahren eines Turbosatzes, der eine Turbine und einen Generator umfasst. Zum Erzeugen einer kinetischen Energie mittels des Turbosatzes wird der Turbine ein Frischdampf zugeführt, der in der Turbine sich entspannt und somit die Turbine antreibt. Die Turbine weist einen Rotor auf, der mit einem Rotor des Generators gekoppelt ist.

Der Generator ist ferner mit einem Leistungsabnehmer gekoppelt, beispielsweise einem Stromnetz. Zum Abfahren des Turbosatzes wird die Frischdampfzufuhr zur Turbine verringert und der Generator vom Stromnetz getrennt. Herkömmlich läuft der Generator dann im Leerlauf mit der Turbine.

Eine Kurve 1 zeigt einen Verlauf der Drehzahl eines Turbosatzes beim Abfahren. Zum Abfahren des Turbosatzes wird die Frischdampfzufuhr zur Turbine verringert und zudem der Generator vom Stromnetz abgekoppelt, wodurch der Generator im Leerlauf mit dem Wellenstrang läuft. Ein Abbau der kinetischen Energie des Turbosatzes erfolgt unter anderem mittels Lagerreibungsverlusten an den zur Dampfturbinenanlage gehörigen Lagern sowie mittels Ventilationsverlusten in der Turbine. Bei dem derart auslaufenden Turbosatz gemäß der Kurve 1 ergeben sich Auslaufzeiten von bis zu einer Stunde.

Der Turbosatz durchfährt ferner einen kritischen Drehzahlbereich 2, in dem sogenannte Schaufelresonanzen an einer zugehörigen Turbinenbeschaufelung auftreten können. Dabei kommt es zu starken Schwingungen an der Turbinenbeschaufelung und somit zu einem erhöhten Lebensdauerverbrauch. Eine Kurve 3 zeigt die Drehzahl des Turbosatzes bei einer gebremsten Abfahrt gemäß dem erfindungsgemäßen Verfahren. Dabei wird eine, an dem Rotor angebrachte Erregerwicklung mit einem elektrischen Erregerstrom beaufschlagt, wodurch ein Magnetfeld an dem Rotor erzeugt wird. An der Statorwicklung des Generators wird ein elektrischer Strom induziert, der in einem Teilkurzschlussbetrieb des Generators in eine Verlustwärme gewandelt wird.

Der Generator wird also erfindungsgemäß als eine zusätzliche Last an dem Turbosatz vorgesehen, der dazu im Teilkurzschluss betrieben wird und dadurch als eine Energiesenke dient. Der Generator erzeugt dabei die Verlustwärme, die mittels eines Erregerstroms des Generators stets so zu dimensionieren ist, dass der Generator keinen Schaden aufgrund von Überhitzung nimmt.

Bei der in Fig. 1 angewandten Ausführungsform des erfindungsgemäßen Verfahrens wird eine Generatorkühlerleistung, aufgetragen über der Zeit als Kurve 4 dargestellt, ermittelt und der Generator derart mit einem Erregerstrom beaufschlagt, dass die entstehende Verlustwärme des Generators stets der Generatorkühlerleistung entspricht. Die Verlustwärme des Generators steht dabei in Zusammenhang mit der Bremsleistung 5 des Generators, die ihrerseits proportional zu dem Erregerstrom ist. Mittels des Erregerstroms wird also die Bremsleistung 5 bzw. die Verlustwärme des Generators bestimmt.

Somit ist über die gesamte Dauer des Abfahrens eine zusätzliche Last am Turbosatz vorgesehen, der dadurch eine verkürzte Abfahrzeit 6 hat. Von besonderer Bedeutung sind die in der Fig. 1 zu erkennende Zeitspanne 7 für das gebremstes Abfahren, und die Zeitspanne 8 für das ungebremste Abfahren. Es ist deutlich zu erkennen, dass der mit dem erfindungsgemäßen Verfahren abgefahrene Turbosatz den kritischen Drehzahlbereich 2 sehr viel zügiger durchfährt, nämlich in der Zeitspanne 7, wodurch mit dem erfindungsgemäßen Verfahren eine Lebensdauerverkürzung der Turbinenbeschaufelung reduziert wird.

In Fig. 2 ist eine Ausführungsform des erfindungsgemäßen Verfahrens anhand von Leistungskurven, aufgetragen über der Zeit, dargestellt, bei der die Generatorbremsleistung 5 die Generatorkühlerleistung 4 kurzzeitig überschreitet, um den Turbosatz beim Durchfahren des kritischen Drehzahlbereichs 2 abzubremsen. Die dabei am Generator entstehende Verlustwärme schädigt diesen dabei nicht, da mittels des Erregerstroms die Verlustwärme entsprechend dimensioniert ist. Auch bei dieser Ausführungsform des erfindungsgemäßen Verfahrens ist eine Zeitspanne 9, die für ein gebremstes Abfahren durch den kritischen Drehzahlbereich 2 benötigt wird, deutlich kürzer als eine Zeitspanne 10 für ein ungebremstes Abfahren. Nach dem Durchfahren des kritischen Drehzahlbereichs 2 wird der Erregerstrom des Generators abgeschaltet, wodurch der Generator im Leerlauf mit dem Turbosatz läuft. Somit kann mittels des Generators der Turbosatz abgebremst werden, um den kritischen Drehzahlbereich so zügig wie möglich zu Durchfahren.

## Patentansprüche

1. Verfahren zum Abfahren eines Turbosatzes für eine Dampfturbinenanlage, mit den Schritten:
- Bereitstellen des Turbosatzes, der eine Dampfturbine und einen Generator umfasst, wobei der Generator eine Erregermaschine und eine Erregerwicklung aufweist;
- Antreiben der Dampfturbine mit Frischdampf und Abführen der Generatorleistung an einen Leistungsempfänger;
- Abkoppeln des Generators vom Leistungsempfänger;
- Verringern der Frischdampfzufuhr zur Turbine;
- Schalten des Generators in einen Teilkurzschlussbetrieb, wobei mittels der Erregermaschine die Erregerwicklung derart mit einem elektrischen Erregerstrom versorgt wird, dass der Generator als eine Last an der Dampfturbine wirkt, wobei der Erregerstrom derart dimensioniert ist, dass die vom Erregerstrom verursachte Verlustwärme des Generators diesen unversehrt lässt.

2. Verfahren gemäß Anspruch 1,
wobei der Generator einen Generatorkühler aufweist, mit den Schritten:
- Ermitteln der Generatorkühlerleistung (4) des Generatorkühlers im Betrieb des Turbosatzes;
- Dimensionieren des Erregerstroms derart, dass die Verlustwärme die Generatorkühlerleistung (4) nicht übersteigt.

3. Verfahren gemäß Anspruch 2,
wobei mittels der Erregermaschine die Erregerwicklung derart mit dem elektrischen Erregerstrom versorgt wird, dass die am Generator sich einstellende Verlustwärme stets der Generatorkühlerleistung (4) entspricht.

4. Verfahren gemäß Anspruch 1 oder 2,
wobei mittels der Erregermaschine die Erregerwicklung derart mit dem elektrischen Erregerstrom versorgt wird, dass die mechanische Belastung des Turbosatzes beim Abfahren minimiert wird.

5. Verfahren gemäß Anspruch 4,
wobei der Grad der mechanischen Belastung des Turbosatzes hinsichtlich des Durchfahrens von Schaufelresonanzen definiert ist.

6. Verfahren gemäß einem der Ansprüche 2 bis 5,
wobei die Generatorkühlerleistung (4) in Abhängigkeit der dem Generator zugeführten mechanischen Leistung und der vom Generator abgegebenen elektrischen Klemmenleistung ermittelt wird.

7. Verfahren gemäß einem der Ansprüche 2 bis 6,
wobei die Generatorkühlerleistung (4) mit Hilfe des Generatorwirkungsgrads bestimmt wird.
